# FASCICULE DE BREVET EUROPEEN

(11) **EP 0 672 815 B1**
(45) Date de publication et mention de la délivrance du brevet: **05.03.1997**
(21) Numéro de dépôt: 94420088.0
(22) Date de dépôt: 18.03.1994
(51) Int. Cl.: E06B 9/17, E06B 9/58, E06B 3/00, E06B 1/34

(54) **Dispositif de fixation pour volets roulants notamment**
Befestigungsvorrichtung für Rolladen
Fixing arrangement for roller shutters

(43) Date de publication de la demande: 20.09.1995
(73) Titulaire: SOCIETE D.V.R. (S.A.), F-42350 La Talaudière (FR)
(72) Inventeur: Dubuy, Freddy, F-42350 La Talaudière (FR)
(74) Mandataire: Dupuis, François

(56) Documents cités:
- EP-A- 0 338 956
- BE-A- 852 683
- DE-A- 2 356 031
- FR-A- 2 306 324

## Description

L'invention concerne plus particulièrement, la fixation des volets roulants devant équiper tout type d'ouverture recevant une fenêtre ou autre, existante ou à créer.

D'une manière parfaitement connue pour un homme du métier, un volet roulant comprend, pour l'essentiel, un caisson dans lequel est enroulé le volet, généralement exécuté sous forme de lames articulées entre elles. Les lames se déroulent ou s'enroulent dans des coulisses en étant commandées soit manuellement, soit électriquement. Le caisson présente généralement des tenons de fixation.

Or, la fixation de ce type de volet pose de réels problèmes, notamment dans le cas de fenêtres aluminium existantes. Généralement, il est nécessaire de disposer un pré-cadre au niveau de l'ouverture à équiper. Ce pré-cadre reçoit un châssis. Il est également nécessaire de disposer en partie haute d'une réservation, d'un imposte fixe ou d'un habillage, après fixation en maçonnerie de ce volet.

L'invention s'est fixée pour but de remédier à ces inconvénients, d'une manière simple, sûre, efficace et rationnelle.

Le problème que se propose de résoudre l'invention est de simplifier la pose des volets roulants, tout en diminuant le coût de l'installation et en améliorant l'effet visuel obtenu, en ayant pour objectif de proposer un ensemble permettant la fixation quasi immédiate du volet et de la fenêtre aluminium notamment, en une seule opération.

Pour résoudre un tel problème, il a été conçu et mis au point un dispositif de fixation pour volets roulants du type de ceux comprenant un caisson dans lequel est enroulé le volet coopérant avec des coulisses, ledit caisson présentant des tenons de fixation. Selon l'invention, le dispositif comprend pour chaque côté latéral de l'ouverture à équiper, un élément support plan apte à être adapté à l'épaisseur d'un doublage et fixé en maçonnerie ou sur un dormant bois existant, ledit support présentant à l'une de ses extrémités et sur la totalité de sa hauteur, un fourreau tubulaire destiné, d'une part, à recevoir les tenons de fixationdu caisson et, d'autre part, à permettre la fixation des coulisses.

Pour résoudre le problème posé d'assurer le montage du dispositif d'une manière simple et efficace, de préférence la face interne du spport présente en débordement au moins un profil nervuré apte à coopérer avec des parties complémentaires d'un organe d'assemblage.

Dans une forme de réalisation et notamment dans le cas d'une ouverture à créer, l'organe d'assemblage est constitué par une équerre profilée coopérant avec des éléments de blocage du type vis.

Dans une autre forme de réalisaton et notamment dans le cas d'une rénovation, l'organe d'assemblage est constitué par une douille coopérant avec une vis, l'ensemble faisant office de vérin.

Un autre problème subsidiaire que se propose de résoudre l'invention est de pouvoir équiper tout type d'ouverture, quelle que soit l'épaisseur du doublage prévu, compte-tenu d'un délignage du support principal, par exemple de 100 mm pour un doublage de 80 mm ou par l'adjonction d'un profil élargisseur pour un doublage de 150 mm.

Un tel problème est résolu en ce que l'extrémité du support, opposée à celle présentant le fourreau tubulaire, comprend de préférence un profil interne d'emboîtement et de clipsage, pour le montage en alignement d'un élément plan, pour s'adapter à l'épaisseur du doublage ou pour le montage d'un profilé faisant office de couvre joint .

Pour résoudre le problème posé d'obtenir un ensemble parfaitement fini, l'extrémité intérieur de l'élément plan rapporté comprend de préférence une rainure permettant le clipage d'un profilé faisant office de couvre joint.

Dans le cas notamment de l'application du dispositif en rénovation, le fourreau tubulaire présente verticalement sur la totalité de sa hauteur, une rainure profilée pour l'engagement d'un élément profilé en cornière.

Avantageusement, le support et le fourreau sont obtenus par extrusion d'un profilé aluminium pour constituer un ensemble unitaire.

Des moyens de fixation similaires des volets roulants sont connus des documents FR-A-2 306 324, BE-A-852 683 et EP-A-0 338 956.

L'invention est exposée, ci-après plus en détail à l'aide des dessins annexés, dans lesquels :

La figure 1 est une vue en perspective d'un volet roulant avant montage en combinaison avec le dispositif selon l'invention.

La figure 2 est une vue partielle en perspective d'une partie du support.

La figure 3 est une vue en coupe longitudinale montrant le dispositif adapté à une ouverture équipée d'une fenêtre en aluminium notamment dans le cas d'un doublage de 100 mm.

La figure 4 est une vue semblable à la figure 3 montrant le dispositif adapté à une ouverture de largeur plus importante dans le cas d'un doublage de 150 mm.

La figure 5 est une vue correspondant à la figure 3, montrant une variante de la fixation du dispositif dans le cas d'un doublage de 80 mm.

La figure 6 est une vue en coupe montrant la fixation du dispositif dans le cas d'une rénovation.

La figure 7 est une vue en coupe transversale considérée au niveau du caisson.

On rapelle pour une meilleure compréhension de la suite de la description, et d'une manière parfaitement connue pour un homme du métier, qu'un volet roulant désigné dans son ensemble par (V), est composé d'une pluralité de lames articulées (V1) enroulées sur un axe (T) entrainé en rotation soit manuellement, soit au moyen d'un moteur. L'ensemble est intégré dans un caisson (C) où est enroulé le volet. Les lames du volet sont montées dans des coulisses verticales (G). En outre, le caisson est équipé de tenons de fixation (P) ou autres.

Selon l'invention, le dispositif de fixation comprend, pour chaque côté latéral de l'ouverture à équiper, un élément support et de recouvrement désigné dans son ensemble par (1), conformé pour être adapté à l'épaisseur du doublage intérieur. L'une des extrémités de cet élément (1) présente verticalement et sur la totalité de sa hauteur, un fourreau tubulaire (1a). Ce fourreau a pour but, d'une part, de recevoir les tenons de fixation (P) du caisson et, d'autre part, permettre la fixation des coulisses verticaux (G).

La face interne du support (1) présente des agencements pour sa fixation, en combinaison avec des organes d'assemblage, au niveau des montants de l'ouverture à équiper. Dans ce but, chaque élément présente au moins un profil nervuré (1b) établi en débordement de la face interne de l'élément considéré. Ce profil (1b) coopère avec des parties complémentaires que présente l'organe d'assemblage. Avantageusement, le profil (1b) constitue une gorge dite européenne.

En fonction du type d'ouverture à équiper, les organes d'assemblage peuvent présenter différentes formes d'exécution.

Aux figures 3, 4 et 5, les organes d'assemblage sont constitués par une patte équerrée et profilée (2), présentant deux ailes (2a) et (2b) disposées à 90° et réunies par une branche déportée (2c) pour échapper le fourreau vertical (1a). La branche (2b) notamment, présente des agencements (2b1) aptes à coopérer avec le profilé (1b) de l'élément (1). En outre, les ailes (2a) (2b) coopèrent avec des organes d'assemblage (3) et (4) pour la fixation de l'ensemble dans l'épaisseur du mur et au niveau des montants latéraux de l'ouverture. Ces équerres de fixation (2) sont plus particulièrement utilisées dans le cas d'ouvertures à créer.

Dans le cas du montage du dispositif en rénovation, c'est-à-dire lorsque l'ouverture est déjà équipée d'une fenêtre, les organes d'assemblage sont constitués par une douille (5) coopérant avec un organe d'assemblage (6), l'ensemble faisant office de vérin. L'une des extrémités de la douille (5a) est agencée pour coopérer avec le profil (1b). L'organe (6) vissé dans la douille (5) est en appui contre le montant (M) du dormant de la fenêtre existante.

Comme indiqué, les coulisses (G) dans lesquelles sont montés les lames articulées du volet, sont fixées au niveau du fourreau tubulaire vertical (1a). Dans ce but, ce dernier présente des évidements (1a1) pour le logement, par exemple, de têtes de vis de fixation.

Suivant une autre caractéristique, l'extrémité du support (1) opposée à celle présentant le fourreau vertical (1a), comprend un profil interne d'emboîtement et de clipsage (1c). Ce profil (1c) est déterminé pour permettre le montage en alignement d'un autre élément plan (7) faisant office de rallonge. Ces dispositions permettent d'adapter l'élément de base (1) à différentes épaisseurs d'ouvertures.

Le profil (1c) permet également, lorsque l'élément (7) n'est pas utilisé, de monter un profilé (8) faisant office de couvre joint. A noter que l'élément (7) présente également à son extrémité libre, un profil interne d'emboîtement et de clipsage (7a), pour le montage du couvre joint (8).

Dans la forme de réalisation illustrée figuré 6, le fourreau tubulaire (1a) présente, verticalement sur la totalité de sa hauteur, une rainure profilée (1a2) pour l'engagement d'un élément (9) en forme de cornière et faisant office de couvre joint.

L'ensemble du dispositif, notamment le support (1) et le fourreau (1a), sont obtenus par extrusion d'un profilé aluminium pour constituer un ensemble unitaire, présentant directement les différents agencements internes précédemment indiqués, à savoir notamment, le profil nervuré (1b) et le profil d'emboîtement et de clipsage (1c).

Il en est de même en ce qui concerne les autres éléments constitutifs du dispositif, à savoir notamment, les équerres de fixation et les différents éléments faisant office de couvre joint, ainsi que l'élément faisant office de rallonge.

Comme le montre la figure 6, le caisson (C) présente en sous face, un profil rapporté (10) permettant le renforcement de la tenue du volet avec le châssis aluminium et le clipsage rapide de la trappe démontable intérieure.

Les avantages ressortent bien de la description, en particulier on souligne et on rappelle :
- l'emboitage du caisson dans les supports latéraux tubulaires des éléments plans de recouvrement,
- le rattrapage des doublages au niveau de l'ouverture,
- la mise en place rapide des organes de fixation avec la maçonnerie,
- le montage et démontage éventuel des coulisses du volet,
- la possibilité de clipser un couvre joint de finition,
- la bonne tenue du volet sur le châssis,
- le démontage éventuel de ce volet par la trappe démontable intérieure.

## Revendications

1. Dispositif de fixation pour volets roulants du type de ceux comprenant un caisson (C) dans lequel est enroulé le volet (V) coopérant avec des coulisses (G), ledit caisson présentant des tenons (P) de fixation, caractérisé en ce qu'il comprend pour chaque côté latéral de l'ouverture à équiper, un élément support plan (1) apte à être adapté à l'épaisseur d'un doublage et fixé en maçonnerie ou sur un dormant bois existant, ledit support (1) présentant à l'une de ses extrémités et sur la totalité de sa hauteur, un fourreau tubulaire (1a) destiné, d'une part, à recevoir les tenons de fixation (P) du caisson et, d'autre part, à permettre la fixation des coulisses (G).

2. Dispositif selon la revendication 1, caractérisé en ce que la face interne du spport (1) présente en débordement au moins un profil nervuré (1b) apte à coopérer avec des parties complémentaires d'un organe d'assemblage (2) (5).

3. Dispositif selon la revendication 2, caractérisé en ce que l'organe d'assemblage est constitué par une équerre profilée (2) coopérant avec des éléments de blocage du type vis (3) (4).

4. Dispositif selon la revendication 2, caractérisé en ce que l'organe d'assemblage est constitué par une douille (5) coopérant avec une vis (6), l'ensemble faisant office de vérin.

5. Dispositif selon la revendication 1, caractérisé en ce que l'extrémité du support (1), opposée à celle présentant le fourreau tubulaire (1a), comprend un profil interne d'emboîtement et de clipsage (1c), pour le montage en alignement d'un élément plan (7), pour s'adapter à l'épaisseur du doublage ou pour le montage d'un profilé faisant office de couvre joint (8).

6. Dispositif selon la revendication 5, caractérisé en ce que l'extrémité libre de l'élément plan rapporté (7) comprend un profil interne et de guidage (7a) pour le montage par clipage d'un profilé faisant office de couvre joint (8).

7. Dispositif selon la revendication 1 caractérisé en ce que le fourreau tubulaire (1a) présente verticalement sur la totalité de sa hauteur, une rainure profilée (1c) pour l'engagement d'un élément profilé en cornière (9).

8. Dispositif selon la revendication 1, caractérisé en ce que le support (1) et le fourreau (1a) sont obtenus par extrusion d'un profilé aluminium pour constituer un ensemble unitaire.

## Patentansprüche

1. Vorrichtung zum Befestigen von Rolläden nach Art der Systeme mit einem Kasten (C), in dem ein mit Gleitschienen (G) zusammenwirkender Rolladen (V) aufgerollt ist, wobei der Kasten Befestigungszapfen (P) aufweist, dadurch gekennzeichnet, daß er an jedem Seitenteil der zu bestückenden Öffnung ein flaches Stützelement (1) besitzt, das für die Anpassung an einer Wandvorsatzschale geeignet ist und im Mauerwerk oder an einer bestehenden Holzzarge befestigt werden kann, wobei das Stützelement (1) an einem Ende und auf ganzer Höhe eine Rohrhülle (la) aufweist, die einerseits zur Aufnahme der Befestigungszapfen (P) des Kastens dient und zum anderen das Befestigen der Gleitschienen (G) ermöglicht.

2. Vorrichtung nach Anspruch 1, dadurch gekennzeichnet, daß die Innenfläche des Stützelements (1) mindestens ein vorstehendes geripptes Profil (1b) aufweist, das geeignet ist, mit ergänzenden Teilen eines Verbindungsorgans (2) (5) zusammenzuwirken.

3. Vorrichtung nach Anspruch 2, dadurch gekennzeichnet, daß das Verbindungsorgan aus einem Profilwinkel (2) besteht, der mit schraubenartigen Befestigern (3) (4) zusammenwirkt.

4. Vorrichtung nach Anspruch 2, dadurch gekennzeichnet, daß das Verbindungsorgan aus einer Hülse (5) besteht, die mit einer Schraube (6) zusammenwirkt und insgesamt als Winde dient.

5. Vorrichtung nach Anspruch 1, dadurch gekennzeichnet, daß das Ende des Stützelements (1), das dem Ende mit der Rohrhülle (la) gegenüberliegt, innen ein Aufsteck- und Aufklipsprofil (1c) umfaßt - für das Anbringen eines flachen Elements (7) in geradliniger Verlängerung, um sich an die Dicke der Wandvorsatzschale anzupassen, oder für das Aufsetzen eines als Abdeckleiste dienenden Profils (8).

6. Vorrichtung nach Anspruch 5, dadurch gekennzeichnet, daß das freie Ende des angesetzten flachen Teils (7) ein inneres Führungsprofil (7a) für das Aufklipsen eines als Abdeckleiste dienenden Profils (8) besitzt;

7. Vorrichtung nach Anspruch 1, dadurch gekennzeichnet, daß die Rohrhülle (la) senkrecht auf ganzer Höhe eine Profilrille (lc) zum Einführen eines Winkelprofils (9) aufweist.

8. Vorrichtung nach Anspruch 1, dadurch gekennzeichnet, daß das Stützelement (1) und die Hülle (la) aus einem stranggegossenen Aluminiumprofil bestehen, um ein einheitliches Ganzes zu bilden.

## Claims

1. Device for fitting roller blinds of the type comprising a box (C) inside which the blind (V) is wound, said blind cooperating with slides (G), and said box having fixing pegs (P), characterised in that it comprises, for each lateral side of the opening to be equipped, a plane support element (1) capable of being adapted to the thickness of a lining and fixed to brickwork or to an existing wood window case, said support (1) having a tubular casing (la) at one of its ends and over its entire length intended to accommodate the fixing pegs (P) of the box on the one hand and to make it possible to fix the slides (G) on the other hand.

2. Device as claimed in claim 1, characterised in that the inside surface of support (1) has at least one protruding rib profile (1b) suitable for cooperating with the matching parts of an assembly component (2) (5).

3. Device as claimed in claim 2, characterised in that the assembly component consists of an angle profile (2) that cooperates with screw-type locking elements (3) (4).

4. Device as claimed in claim 2, characterised in that the assembly component consists of a sleeve (5) cooperating with a screw (6), with this assembly acting as a screw jack.

5. Device as claimed in claim 1, characterised in that the end of support (1), opposite that comprising tubular casing (1a), comprises an internal profile (1c) for the mounting of, by interlocking and clipping on, a plane element (7) mounted in alignment for adaptation to the thickness of the lining, or a profile acting as a butt plate (8).

6. Device as claimed in claim 5, characterised in that the free end of the separately mounted plane element (7) has an internal guide shape (7a) allowing a profile acting as a butt plate (8) to be clipped on.

7. Device as claimed in claim 1, characterised in that the tubular casing (la) has a vertical rib profile (lc) over its entire length to receive an element shaped like an angle section (9).

8. Device as claimed in claim 1, characterised in that support (1) and casing (la) are obtained by extruding an aluminium profile in order to produce a single assembly.
